# EUROPÄISCHE PATENTSCHRIFT

(11) **EP 1 820 753 B1**
(45) Veröffentlichungstag und Bekanntmachung des Hinweises auf die Patenterteilung: **21.09.2016**
(21) Anmeldenummer: 07001633.2
(22) Anmeldetag: 25.01.2007
(51) Int. Cl.: B65F 1/14, A24F 19/10

(54) **Zusatzbehälter für einen Sammelbehälter sowie Sammelbehälter**
Additional container for a collection container and collection container
Récipient supplémentaire pour un récipient de collecte et récipient de collecte

(30) Priorität: 15.02.2006 DE 202006002415 U
(43) Veröffentlichungstag der Anmeldung: 22.08.2007
(73) Patentinhaber: ESE World B.V., 6199 AC Maastricht-Airport (NL)
(72) Erfinder: Solbach, Peter, 57482 Wenden-Ottfingen (DE); Hoffmann, Günter, 57223 Kreuztal (DE)
(74) Vertreter: Müller, Thomas

(56) Entgegenhaltungen:
- DE-A- 10 343 287
- DE-A- 19 846 464
- DE-U-202006 002 415
- DE-U1- 20 214 008
- FR-A- 2 861 710

## Beschreibung

Die vorliegende Erfindung betrifft zunächst einen Zusatzbehälter zur zur Aufnahme in einem Sammelbehälter gemäß dem Oberbegriff von Schutzanspruch 1. Weiterhin betrifft die Erfindung einen Sammelbehälter wobei innerhalb des Sammelbehälters wenigstens einen solchen Zusatzbehälters angeordnet ist.

Bei derartigen Sammelbehältern kann es sich beispielsweise um Abfall-Sammelbehälter handeln, als solche Behälter, die zur Aufnahme von Abfall ausgebildet sind.

Es ist bereits bekannt, Zusatzbehälter in Sammelbehältern zur Aufnahme bestimmter Inhalte vorzusehen, durch die die üblicherweise aus einem thermoplastischen Kunststoff oder aus Metall bestehenden Sammelbehälter, insbesondere Abfallbehälter, beschädigt oder gar zerstört werden könnten. Hierbei handelt es sich beispielsweise um noch glimmende Reste von Rauchwaren, insbesondere Asche oder Zigarettenreste, die ein Verschmoren oder Brennen der Sammelbehälter bewirken können.

Es ist bereits bekannt, derartige Zusatzbehälter zum Einwurf von Zigaretten vorzusehen, wobei der Zusatzbehälter und der eigentliche Sammelbehälter jeweils eine individuelle Einfüllöffnung beziehungsweise Einwurföffnung aufweisen. Damit Zigaretten vor dem Einwurf ausgelöscht werden können, ist in der Regel ein sogenanntes Zigarettenplätzchen vorgesehen. Nachdem die Zigarette dort ausgedrückt wurde, wird sie in den dafür vorgesehenen Zusatzbehälter eingeworfen. Durch die Notwendigkeit, die Zigarette zunächst auslöschen zu müssen, entstehen durch Aschereste in der Regel Verschmutzungen am Sammelbehälter. Weiterhin können noch glimmende Zigarettenreste zu Verschmorungen oder zu einem Verbrennen des Sammelbehälters oder des Zusatzbehälters führen.

Um diesen Nachteilen entgegenzuwirken, ist in der DE 198 46 464 A1 ein Zusatzbehälter für einen Sammelbehälter vorgeschlagen worden, wobei der Zusatzbehälter in seinem oberen Bereich wenigstens eine Einfüllöffnung und in seinem unteren Bereich eine verschließbare Entsorgungsöffnung aufweist. Der Zusatzbehälter ist innerhalb des Sammelbehälters angeordnet, wobei die Einfüllöffnung des Zusatzbehälters derart ausgebildet ist, dass sie sich außerhalb und/oder oberhalb der Außenbegrenzungen des Sammelbehälters befindet. Das untere Ende des Zusatzbehälters ist so ausgestaltet, dass es zusammen mit dem Sammelbehälter entleerbar ist. Dabei reicht der Zusatzbehälter bis zum Boden des Sammelbehälters, der üblicherweise aus Metall besteht. Eine Entleerung des Zusatzbehälters ist nur dann möglich, wenn auch der Sammelbehälter entleert wird. Alternativ kann der Zusatzbehälter insgesamt aus dem Sammelbehälter entnehmbar sein, so dass eine separate Entleerung des Zusatzbehälters möglich ist. In diesem Fall ist im unteren Bereich des Zusatzbehälters keine verschließbare Entnahmeöffnung vorgesehen. Vielmehr erfolgt die Entleerung des Zusatzbehälters über die Einfüllöffnung, beispielsweise indem der Zusatzbehälter nach Entnahme aus dem Sammelbehälter ausgekippt wird.

In der DE 202 14 008 U1 ist ein gattungsgemäßer Sammelbehälter für Zigarettenkippen beschrieben, der als zweiteiliger Hohlzylinder ausgebildet ist. Etwas abgesetzt vom oberen Rand des oberen Behälterteils ist ein Ring vorgesehen, der nach innen verjüngend verläuft und der eine zentrale Einwurföffnung aufweist. Die Oberfläche des Rings kann zum Ausdrücken von Zigaretten genutzt werden.

Der vorliegenden Erfindung liegt die Aufgabe zugrunde, einen Zusatzbehälter der eingangs genannten Art derart weiterzubilden, dass das Einwerfen von Rauchwaren, insbesondere Asche oder Zigarettenreste, nochmals erleichtert wird und Verschmutzungen am Zusatzbehälter verhindert werden. Weiterhin soll ein entsprechend weitergebildeter Sammelbehälter bereitgestellt werden.

Diese Aufgabe wird erfindungsgemäß gelöst durch den Zusatzbehälter mit den Merkmalen gemäß dem unabhängigen Patentanspruch 1 sowie durch den Sammelbehälter gemäß dem unabhängigen Patentanspruch 7. Weitere Vorteile, Merkmale, Details, Aspekte und Effekte der Erfindung ergeben sich aus den Unteransprüchen, der Beschreibung sowie den Zeichnungen. Merkmale und Details, die im Zusammenhang mit dem erfindungsgemäßen Zusatzbehälter beschrieben sind, gelten dabei selbstverständlich auch im Zusammenhang mit dem erfindungsgemäßen Sammelbehälter, und umgekehrt.

Grundsätzlich ist die Erfindung nicht auf bestimmte Typen von Sammelbehältern beschränkt. Vorteilhaft handelt es sich dabei aber um sogenannte Abfall-Sammelbehälter zur Aufnahme von Abfällen.

Die erfindungsgemäße Aufgabe wird durch einen Zusatzbehälter zur Aufnahme in einem Sammelbehälter, der einen Aufnahmeraum, eine Einwurföffnung und einen Behälterboden aufweist, wobei der Zusatzbehälter einen Aufnahmeraum und eine Einwurföffnung aufweist, wobei der Zusatzbehälter eine Aufnahmekulisse aufweist, die zwischen der Einwurföffnung und dem Aufnahmeraum angeordnet ist wobei die Aufnahmekulisse ein an die Innenkante der Einwurföffnung angrenzendes Flächenelement und eine in Richtung des Behälterinneren des Zusatzbehälters verjüngend verlaufende Einfüllöffnung aufweist, wobei das Flächenelement einen zur Einfüllöffnung hin verjüngenden Verlauf aufweist, und wobei die verjüngend verlaufende Einfüllöffnung einen steileren konischen Verlauf aufweist, als das verjüngend verlaufende Flächenelement, gelöst. Durch einen derartigen Zusatzbehälter wird das Einwerfen von Rauchwaren, insbesondere von Asche oder Zigarettenresten, erleichtert und Verschmutzungen am Zusatzbehälter verhindert. Dadurch, dass zwischen der Einwurföffnung und dem Aufnahmeraum des Zusatzbehälters eine gesonderte Aufnahmekulisse mit einem Flächenelement, das als Ausdrückfläche für Rauchwaren dient, angeordnet ist, ist es besonders einfach dort glühende Rauchwaren, wie Zigaretten oder Zigarren, auszudrücken, bevor sie in den Aufnahmeraum des Zusatzbehälters geworfen werden. Die gesonderte Aufnahmekulisse wird von einem Raucher zweifelsfrei als Ausdrückfläche für brennende Rauchwaren erkannt. Einmal dort ausgedrückt werden die Rauchwaren auch in die entsprechende, an das Flächenelement angrenzende Einfüllöffnung des Zusatzbehälters eingeworfen. Durch die verjüngend verlaufende Einfüllöffnung gelangen die ausgedrückten Rauchwaren sicher und einfach in den Aufnahmeraum des Zusatzbehälters. Die eigentliche Einwurföffnung des Zusatzbehälters bildet eine rahmenförmige Begrenzung bzw. Abdeckung für die Aufnahmekulisse. Dabei kann der Rahmen der Einwurföffnung schmal ausgebildet sein, bei gleichzeitig relativ großem Durchmesser. Die gesamte freie Innenfläche der Einwurföffnung wird von der Aufnahmekulisse, insbesondere von dem Flächenelement der Aufnahmekulisse ausgefüllt. Das Flächenelement kann dabei plan zu der Einwurföffnung des Zusatzbehälters oder versetzt zu dieser angeordnet sein. Besonders vorteilhaft ist es, wenn das Flächenelement versetzt zu der Einwurföffnung des Zusatzbehälters, d.h. in Richtung des Aufnahmeraumes des Zusatzbehälters, angeordnet ist. Hierdurch gerät Derjenige, der die brennende Rauchware an dem Flächenelement ausdrückt, nicht mit der Rauchware auf die Einwurföffnung, da diese höher liegt.

Die Form der Einwurföffnung kann verschiedenartig ausgebildet sein. Vorteilhaft weist die Einwurföffnung eine halbkreisförmige oder eine kreissegmentförmige Gestalt auf, so dass sie einen Teilbereich eines insbesondere runden Sammelbehälters abdeckt.

Besonders vorteilhaft ist es, wenn die Aufnahmekulisse des Zusatzbehälters andersfarbig als die rahmenförmige Einwurföffnung ausgestaltet ist. Hierdurch erkennt Derjenige, der eine brennende Rauchware wegwerfen will, sofort, wo er diese ausdrücken kann. Eine besondere farbliche Kennzeichnung der Aufnahmekulisse wirkt wie ein Magnet für den Einwerfenden. Dadurch, dass die Aufnahmekulisse ein separates Bauteil des Zusatzbehälters ist, lässt sich dieses einfach andersfarbig zu der eigentlichen Einwurföffnung des Zusatzbehälters gestalten. Das Flächenelement und die verjüngend verlaufende Einfüllöffnung können ebenfalls eine verschiedenartige Farbgebung zueinander aufweisen, wodurch das Erkennen der Ausdrückfläche und der Einfüllöffnung für Rauchwaren nochmals erleichtert wird.

Erfindungsgemäß weist das Flächenelement einen zur Einfüllöffnung des Zusatzbehälters hin verjüngenden Verlauf auf. Der Verlauf kann beispielsweise konisch sein. Dabei ist die Verjüngung des Flächenelements bevorzugt relativ stark ausgeprägt, so dass dieses eine annähernd ebene Fläche bildet. Hierdurch können einerseits die Rauchwaren gut ausgedrückt werden, bevor sie in die Einfüllöffnung des Zusatzbehälters geschmissen werden. Durch die leichte Abschrägung des Flächenelements entsteht andererseits weniger Verschmutzung an diesem, da die ausgedrückten Rauchwaren leichter, zum Teil von alleine, in Richtung der Einfüllöffnung des Zusatzbehälters fallen.

Ein Zusatzbehälter, bei dem das Flächenelement und die verjüngend verlaufende Einfüllöffnung aus einem hitzeresistenten Material, insbesondere aus Metall, ausgebildet sind, ist besonders gut für brennende Rauchwaren geeignet. Dabei ist die Erfindung nicht auf bestimmte Materialien beschränkt. Beispielsweise kann es sich dabei um ein nicht brennbares oder verschmorbares Material handeln, etwa ein keramisches Material, ein metallisches Material oder dergleichen. Wenn das Flächenelement und die verjüngend verlaufende Einfüllöffnung aus einem metallischen Material bestehen, kann es sich hierbei beispielsweise um ein Leichtmetall, Stahl, etwa einen oberflächenbehandelten oder verzinkten Stahl, ein Gussmaterial oder dergleichen handeln.

Besonders einfach ist die Fertigung der Aufnahmekulisse, wenn diese einstückig ausgebildet ist. D.h., wenn das Flächenelement und die verjüngend verlaufende Einfüllöffnung einstückig ausgebildet sind, können diese leicht aus ein und demselben hitzeresistenten Material ausgebildet sein, während beispielsweise die Einwurföffnung des Zusatzbehälters Kunststoff aufweist. Durch die unterschiedlichen Materialien können Kosten in der Herstellung des Zusatzbehälters gespart werden.

Erfindungsgemäß weist die verjüngend verlaufende Einfüllöffnung einen steileren konischen Verlauf auf, als das verjüngend verlaufende Flächenelement. Hierdurch ist dem Nutzer des Zusatzbehälters, der seine brennende Rauchware ausdrücken möchte, das Ausdrücken noch mehr vorgegeben. Dem Nutzer tritt das verjüngend verlaufende Flächenelement breitflächig entgegen, so dass er dieses als Ausdrückfläche erkennt und nutzt. Durch den leichten konischen Verlauf des Flächenelements wird er beim Ausdrücken der Rauchware automatisch zu der stärker verjüngend verlaufenden Einfüllöffnung des Zusatzbehälters geführt, so dass das Wegwerfen der ausgedrückten Rauchware durch die Einfüllöffnung in den Aufnahmeraum des Zusatzbehälters erleichtert wird. Durch den stärkeren konischen Verlauf der Einfüllöffnung fallen die ausgedrückten Reste der Rauchwaren leichter in den Aufnahmeraum des Zusatzbehälters.

Ferner bevorzugt ist ein Zusatzbehälter, bei dem die Oberfläche des Flächenelements und/oder der verjüngend verlaufenden Einfüllöffnung mikroskopisch fein genoppt sind und flüssigkeitsabweisende Wachskristalle aufweisen. Durch diese sogenannte Nanotechnologie bleibt der Zusatzbehälter bzw. die Oberfläche des Flächenelements und/oder die verjüngend verlaufende Einfüllöffnung des Zusatzbehälters über Jahre beständig. Die Oberflächen des Flächenelements und/oder der verjüngend verlaufenden Einfüllöffnung weisen durch diese Nanotechnologie stark gewölbte Zellen und spezielle Wachskristalle von der Größe weniger Mikrometern auf. In dieser Kombination bewirken sie eine hydrophobe, d.h. wasserabweisende, Oberflächenstruktur, welche auch gegen natürliche Einflüsse äußerst widerstandsfähig ist. Die Verschmutzung des Flächenelements und/oder der verjüngend verlaufenden Einfüllöffnung kann dadurch stark eingeschränkt werden.

Vorteilhafterweise ist die Einwurföffnung des Zusatzbehälters schwenkbar gelagert. Hierdurch kann die Einwurföffnung, die die rahmenförmige Abdeckung der Aufnahmekulisse bildet, leicht von dieser entfernt werden. Nach dem Aufschwenken der Einwurföffnung kann zunächst die Aufnahmekulisse von dem Aufnahmebehälter entfernt und anschließend der Aufnahmebehälter des Zusatzbehälters leicht aus seiner Halterung am Sammelbehälter entfernt und entleert werden, falls dieser nicht über die Bodenöffnung des Sammelbehälters entleert wird.

Bevorzugt weist der Zusatzbehälter, insbesondere die Einwurföffnung des Zusatzbehälters, ein Verschlusselement zur lösbaren Befestigung an der Innenseite des Sammelbehälters auf. Hierdurch ist es nur dem Eigentümer des Zusatzbehälters bzw. des Sammelbehälters möglich den Zusatzbehälter zu entleeren. Zugriff auf den Zusatzbehälter durch Dritte kann durch das Verschlusselement einfach unterbunden werden.

Ein Zusatzbehälter, der eine Aufnahme zum Befestigen des Zusatzbehälters an der Innenseite des Sammelbehälters aufweist, ist besonders leicht an dem Sammelbehälter befestigbar. Die Aufnahme kann ein Hacken, eine Öse, eine Hinterschneidung oder Ähnliches sein.

Gemäß dem zweiten Aspekt der Erfindung wird ein Sammelbehälter vorgeschlagen, mit einem Aufnahmeraum, einer Einwurföffnung, die sich vorteilhaft im oberen Bereich des Sammelbehälters befindet, und mit einem Behälterboden. Der Sammelbehälter ist erfindungsgemäß dadurch gekennzeichnet, dass innerhalb des Sammelbehälters wenigstens ein wie vorstehend beschriebener erfindungsgemäßer Zusatzbehälter vorgesehen ist. Bei dem Sammelbehälter handelt es sich besonders vorteilhaft um einen Abfallbehälter beziehungsweise einen Abfall-Sammelbehälter.

Dabei kann auch vorgesehen sein, dass der Sammelbehälter zwei oder mehr Zusatzbehälter aufweist. Natürlich ist die Erfindung weder auf eine bestimmte Größe des Sammelbehälters, noch auf eine bestimmte Größe des Zusatzbehälters beschränkt. In einem nicht ausschließlichen Beispiel kann der Sammelbehälter beispielsweise als 50-Liter-Behälter ausgebildet sein, wobei der Zusatzbehälter eine Dimensionierung zwischen 0,25 und 5 Liter, vorzugsweise zwischen 0,5 und 1 Liter aufweisen kann. Der Sammelbehälter kann beispielsweise rund ausgebildet sein, natürlich aber auch eckig sein oder eine beliebig andere geometrische Form besitzen. Vorteilhaft ist der Zusatzbehälter im oberen Bereich des Sammelbehälters angeordnet.

Bevorzugt ist ein Sammelbehälter, bei dem der Zusatzbehälter im Bereich der Einwurföffnung, vorzugsweise unterhalb der Einwurföffnung, im Aufnahmeraum des Sammelbehälters angeordnet ist. Hierdurch ist der Zusatzbehälter geschützt vor äußeren Einwirkungen. Lediglich die Einwurföffnung und die Aufnahmekulisse sind nicht von dem Sammelbehälter umschlossen. Die Einwurföffnung des Zusatzbehälters deckt einen kleinen Bereich der Einwurföffnung des Sammelbehälters ab.

Vorteilhaft ist ein Sammelbehälter, bei dem der Zusatzbehälter über die Aufnahme des Zusatzbehälters an der Innenseite des Sammelbehälters lösbar befestigt ist. Besonders einfach ist es, wenn der Zusatzbehälter über einen Hacken an einer entsprechenden Befestigungseinrichtung am Sammelbehälter, insbesondere an der inneren Mantelfläche des Sammelbehälters, eingehängt und gehalten wird. Vorzugsweise ist eine Befestigungseinrichtung zum Befestigen des Zusatzbehälters an dem Sammelbehälter vorgesehen. Über die Befestigungseinrichtung ist es insbesondere auch möglich, bereits bestehende Sammelbehälter mit einem oder mehreren Zusatzbehälter(n) nachzurüsten.

Vorzugsweise kann die Befestigungseinrichtung Befestigungsmittel zur Befestigung des Zusatzbehälters an dem Sammelbehälter aufweisen. Bei den Befestigungsmitteln kann es sich beispielsweise um Nieten, Schrauben und dergleichen handeln. In einem solchen Fall halten die Befestigungsmittel den Zusatzbehälter an der Wand des Sammelbehälters fest. Dazu kann/können in der Wand des Sammelbehälters eine oder mehrere Befestigungslöcher vorgesehen sein, durch die die Befestigungsmittel hindurch gesteckt werden. Die Befestigungsmittel können vorzugsweise mit der Oberfläche der Wand des Sammelbehälters plan abschließen. Natürlich sind auch andere Arten der Befestigung möglich, etwa mittels einer Klebverbindung oder dergleichen.

In weiterer Ausgestaltung kann die Befestigungseinrichtung beispielsweise eine Befestigungsblende aufweisen. Die Befestigungsblende befindet sich im montierten Zustand des Zusatzbehälters beispielsweise außerhalb des Sammelbehälters, beispielsweise unterhalb von dessen Einwurföffnung. Sie dient in erster Linie zur Aufnahme der Befestigungsmittel. In einem solchen Fall kann vorgesehen sein, dass in der Wand des Sammelbehälters eine oder mehrere Befestigungslöcher vorhanden sind. Die Erfindung ist nicht auf eine bestimmte Formgebung für die Befestigungsblende beschränkt. Aus ästhetischen Gründen kann für die Befestigungsblende beispielsweise eine Form gewählt werden, die die oberen Radien der Einwurföffnung des Sammelbehälters nach unten spiegelt. Zusätzlich können auf der Befestigungsblende auch Erkennungssymbole - etwa ein Zigarettensymbol - angebracht sein, die dem Nutzer des Sammelbehälters signalisieren, welche Art von Inhalt in den Zusatzbehälter eingeworfen werden kann/soll.

In einem solchen Fall halten die Befestigungsmittel den Zusatzbehälter und die Befestigungsblende mit der dazwischen liegenden Wand des Sammelbehälters fest. Die Befestigungsmittel können vorzugsweise mit der Oberfläche der Befestigungsblende plan abschließen.

Bei einer einfachen Ausgestaltungsform kann auf die Befestigungsblende verzichtet werden. Dann werden die Befestigungsmittel direkt durch die Befestigungslöcher in der Wand des Sammelbehälters gesteckt und in dem Zusatzbehälter befestigt. Ein Erkennungssymbol kann dann auch direkt auf der Wand des Sammelbehälters, etwa unterhalb der Einwurföffnung, angebracht werden, beispielsweise in Form eines Drucks, eines Aufklebers oder dergleichen.

Wie bereits zuvor erwähnt kann der Zusatzbehälter, insbesondere die Einwurföffnung des Zusatzbehälters, ein Verschlusselement zur lösbaren Befestigung an der Innenseite des Sammelbehälters aufweisen. Besonders bevorzugt ist ein Sammelbehälter, der an der Innenseite eine Befestigungs-/ Rasteinrichtung zur lösbaren Befestigung des Verschlusselements des Zusatzbehälters aufweist. Hierdurch ist es nur dem Eigentümer des Zusatzbehälters bzw. des Sammelbehälters möglich den Zusatzbehälter zu entleeren. Zugriff auf den Zusatzbehälter durch Dritte kann durch das Verschlusselement einfach unterbunden werden.

Vorzugsweise ist des Weiteren ein Sammelbehälter, bei dem der Behälterboden schwenkbar am Sammelbehälter angeordnet ist. Eine solche Befestigung des Behälterbodens ist einfach realisierbar. Dabei ist die Erfindung nicht auf bestimmte Positionen beschränkt, wo der Behälterboden beweglich am Sammelbehälter angeordnet werden kann. Beispielsweise kann der Behälterboden schwenkbeweglich an der Rückenwand des Sammelbehälters angeordnet sein.

Die Art und Weise einer geeigneten Anordnung des Behälterbodens am Sammelbehälter ergibt sich in erster Linie aus der Ausgestaltung des Behälterbodens selbst. Im einfachsten Fall kann es sich bei dem Behälterboden um eine Klappe handeln.

Um eine Schwenkbewegung des Behälterbodens zu realisieren ist vorzugsweise vorgesehen, dass der Behälterboden mittels wenigstens eines Scharnierelements beweglich am Sammelbehälter angeordnet ist. Dabei ist die Erfindung jedoch nicht auf eine bestimmte Anzahl oder auf bestimmte Typen von Scharnierelementen beschränkt.

Der erfindungsgemäße Zusatzbehälter kann je nach Ausführungsform beispielsweise außerhalb oder innerhalb des Sammelbehälters angeordnet sein. Natürlich ist es auch denkbar, das nicht nur ein, sondern zwei oder mehr Zusatzbehälter an einem Sammelbehälter angeordnet werden können, wobei durchaus auch Kombinationen der zuvor genannten Anordnungsvarianten möglich sind.

Vorzugsweise wird der Zusatzbehälter zur Aufnahme von solchen Inhalten eingesetzt, die nicht in den eigentlichen Sammelbehälter eingeworfen werden sollen. Dabei kann es sich beispielsweise um Reste von Rauchwaren, insbesondere heiße Reste, handeln.

Auf jeden Fall wird verhindert, dass heiße Zigarettenreste in den Aufnahmeraum des Sammelbehälters gelangen können, wo sie zu Beschädigungen des zumeist aus Kunststoff bestehenden Sammelbehälters oder aber zu Bränden innerhalb des Sammelbehälters führen könnten.

Die Erfindung ist nicht auf eine bestimmte Konfiguration des Zusatzbehälters beschränkt. Diese ergibt sich vielmehr nach dem jeweiligen Einsatzort des Zusatzbehälters. Vorzugsweise sind zumindest einzelne Wände des Zusatzbehälters an die Kontur des Sammelbehälters, in dem dieser angeordnet ist, angepasst. Vorzugswiese kann der Zusatzbehälter von seinem oberen Bereich - mit der Einwurföffnung - hin zu seinem unteren Bereich eine sich konisch erweiternde Konfiguration aufweisen.

Die Erfindung ist nicht auf bestimmte Inhalte beschränkt, die in den Zusatzbehälter eingefüllt werden können. Insbesondere ist der Zusatzbehälter für solche Inhalte geeignet, die die Materialien des Sammelbehälters angreifen oder zu einer Beschädigung oder Zerstörung des Sammelbehälters führen könnten. Gemäß einem erfindungsgemäßen Aspekt wird ein wie vorstehend beschriebener erfindungsgemäßer Zusatzbehälter, insbesondere in einem wie vorstehend beschriebenen erfindungsgemäßen Sammelbehälter, als Ascherbehälter verwendet.

Die Erfindung wird nun anhand von Ausführungsbeispielen unter Bezugnahme auf die beiliegenden Zeichnungen näher erläutert. Dabei zeigen
- Figur 1: ein Ausführungsbeispiel eines erfindungsgemäßen Zusatzbehälters;
- Figur 2: den Aufnahmeraum des erfindungsgemäßen Zusatzbehälters gemäß Figur 1;
- Figur 3: den Aufnahmeraum des erfindungsgemäßen Zusatzbehälters gemäß Figur 1 mit Aufnahme;
- Figur 4: eine Frontansicht eines erfindungsgemäßen Sammelbehälters mit einem erfindungsgemäßen Zusatzbehälter;
- Figur 5: eine Frontansicht eines erfindungsgemäßen Sammelbehälters mit einem erfindungsgemäßen Zusatzbehälter.

In Figur 1 ist eine Ausführungsform eines Zusatzbehälters 20 dargestellt, der in dem oberen Bereich eines Sammelbehälters, welcher in üblicher Weise aus Kunststoff oder Metall hergestellt ist, angeordnet wird.

Innerhalb des nicht dargestellten Sammelbehälters wird im Aufnahmeraum des Sammelbehälters an dessen Einwurföffnung der Zusatzbehälter 20 vorgesehen. Dieser dient zur Aufnahme von Inhalten, die zu Beschädigungen des Sammelbehälters führen könnten, beispielsweise zur Aufnahme von zum Teil noch heißen Resten von Rauchwaren.

Der Zusatzbehälter 20 weist einen Aufnahmeraum 21, eine Einwurföffnung 22 und eine erfindungsgemäße Aufnahmekulisse, die zwischen der Einwurföffnung 22 und dem Aufnahmeraum 21 angeordnet ist, auf. Die Aufnahmekulisse weist ein an die Innenkante der Einwurföffnung 22 angrenzendes Flächenelement 23 und eine in Richtung des Behälterinneren des Zusatzbehälters 20 verjüngend verlaufende Einfüllöffnung 24 auf. Der Aufnahmeraum 21 des Zusatzbehälters 20 weist eine eckige Form auf.

Ein derartiger Zusatzbehälter 20 erleichtert das Einwerfen von Rauchwaren, insbesondere von Asche oder Zigarettenresten, und verhindert Verschmutzungen am Zusatzbehälter 20. Dadurch, dass zwischen der Einwurföffnung 22 und dem Aufnahmeraum 21 des Zusatzbehälters 20 eine gesonderte Aufnahmekulisse mit einem Flächenelement 23, das als Ausdrückfläche für Rauchwaren dient, angeordnet ist, ist es besonders einfach dort glühende Rauchwaren, wie Zigaretten oder Zigarren, auszudrücken, bevor sie durch die verjüngend verlaufenden Einfüllöffnung 24 in den Aufnahmeraum 21 des Zusatzbehälters 20 geworfen werden.

Insbesondere die Aufnahmekulisse, d.h. das Flächenelement 23 und die verjüngend verlaufende Einfüllöffnung 24, sowie der Behälterboden 25 des Zusatzbehälters 20 bestehen aus einem nicht brennbaren oder nicht verschmorbaren Material, beispielsweise aus einem metallischen Gussmaterial, so dass in den Zusatzbehälter 20 eingefüllte heiße Rückstände von Rauchwaren keine Beschädigungen anrichten können.

Weiterhin weist der Zusatzbehälter 20 eine Einrichtung auf, mittels derer dieser an einem Sammelbehälter, insbesondere an dessen Innenseite, befestigt werden kann. Dies erfolgt beispielsweise über eine Aufnahme 31, die in Figur 1 dargestellt ist. Die Aufnahme 31 ist in diesem Ausführungsbeispiel ein an der Außenseite des Aufnahmeraumes 21 des Zusatzbehälters 20 befestigter Haken bzw. eine Rastnase, der bzw. die an einer entsprechende Befestigungs-/ Rasteinrichtung 15, die an der Innenseite des Aufnahmeraumes eines Sammelbehälters angeordnet ist, lösbar sitzt. Der Zusatzbehälter 20, insbesondere die Einwurföffnung 22 des Zusatzbehälters 20, weist ferner ein Verschlusselement 30 zur lösbaren Befestigung an der Innenseite eines Sammelbehälters auf. Das Verschlusselement 30 ist als ein U-förmiges Profil ausgebildet, das eine bewegbare Rastnase 16 der Befestigungseinrichtung 15 an der Innenseite des Aufnahmeraumes eines Sammelbehälters hinterschneidet.

Die Einrichtung zur Befestigung des Zusatzbehälters 20 an einem Sammelbehälter kann auch Befestigungsmittel, wie beispielsweise Schrauben, Nieten und dergleichen, aufweisen.

Der Zusatzbehälter 20 kann auf einfache Weise auch bei bereits bestehenden Sammelbehältern nachgerüstet werden. Dazu ist es lediglich notwendig eine Befestigungseinrichtung 15 an der Innenseite des Aufnahmeraumes eines Sammelbehälters anzubringen und eine Aufnahme 31 an dem Zusatzbehälter 20 vorzusehen.

Fig. 2 zeigt den Aufnahmeraum 21 des erfindungsgemäßen Zusatzbehälters 20. In dieser Ausführungsform des Zusatzbehälters 20 ist der Aufnahmeraum 21 eckig ausgebildet. Der Zusatzbehälter 20 wird nur im oberen Bereich eines Sammelbehälters angeordnet und weist einen eigenen Behälterboden 25 auf. Die Entleerung des Zusatzbehälters 20 erfolgt durch eine Herausnahme des Zusatzbehälters 20 aus der Einwurföffnung eines Sammelbehälters. Der Zusatzbehälter 20 ist mit Hilfe der Aufnahme 31 an der Befestigungs-/ Rasteinrichtung 15, die an einem Schließelement 14 eines Sammelbehälters sitzt, befestigt.

In Fig. 3 ist die Aufnahme 31 des Zusatzbehälters 20 dargestellt. Durch diese Aufnahme 31 wird der Zusatzbehälter 20 an einer Befestigungs-/ Rasteinrichtung eines Sammelbehälters befestigt.

In den Fig. 4 und 5 ist jeweils eine Frontansicht eines erfindungsgemäßen Sammelbehälters 10 mit einem erfindungsgemäßen Zusatzbehälter 20 dargestellt. Die Einwurföffnung 22 des Zusatzbehälters 20 deckt den vorderen Bereich der Einwurföffnung 12 des Sammelbehälters 10 ab. Unterhalb der Einwurföffnung 22 des Zusatzbehälters 20 sitzt die Aufnahmekulisse mit dem Flächenelement 23 und der verjüngend verlaufenden Einfüllöffnung 24. Das Flächenelement 23 sitzt direkt an der Innenkante der Einwurföffnung 22. Das Flächenelement 23 und/oder die verjüngend verlaufenden Einfüllöffnung 24 sind bevorzugt farbig ausgebildet, so dass diese als Ausdrückfläche für Rauchwaren erkannt werden. An dem Flächenelement 23 können die noch brennenden Rauchwaren einfach ausgedrückt, bevor sie einfach durch die verjüngend verlaufende Einfüllöffnung 24 in den Aufnahmeraum 21 des Zusatzbehälters 20 eingeworfen werden. In Fig. 4 sitzt der Zusatzbehälter 20 im oberen Bereich des Sammelbehälters 10, während in Fig. 5 der Zusatzbehälter 20 über die gesamte Höhe des Sammelbehälters 10 verläuft.

### Bezugszeichenliste

- 10: Sammelbehälter
- 11: Aufnahmeraum
- 12: Einwurföffnung
- 13: Behälterboden
- 14: Schließelement
- 15: Befestigungs-/ Rasteinrichtung
- 16: Rastnase
- 17: Rückenteil
- 18: Behälterdeckel
- 19: Verstärkungsring

- 20: Zusatzbehälter
- 21: Aufnahmeraum
- 22: Einwurföffnung
- 23: Flächenelement (Aufnahmekulisse)
- 24: verjüngend verlaufende Einfüllöffnung (Aufnahmekulisse)
- 25: Behälterboden
- 26: Trennblech

- 30: Verschlusselement
- 31: Aufnahme

## Patentansprüche

1. Zusatzbehälter (20) zur Aufnahme in einem Sammelbehälter (10), der einen Aufnahmeraum (11), eine Einwurföffnung (12) und einen Behälterboden (13) aufweist, wobei der Zusatzbehälter (20) einen Aufnahmeraum (21) und eine Einwurföffnung (22) aufweist, wobei der Zusatzbehälter (20) eine Aufnahmekulisse (23, 24) aufweist, die zwischen der Einwurföffnung (22) und dem Aufnahmeraum (21) des Zusatzbehälters (20) angeordnet ist und wobei die Aufnahmekulisse (23, 24) ein an die Innenkante der Einwurföffnung (22) angrenzendes Flächenelement (23) und eine in Richtung des Behälterinneren des Zusatzbehälters (20) verjüngend verlaufende Einfüllöffnung (24) aufweist, **dadurch gekennzeichnet, dass** das Flächenelement (23) einen zur Einfüllöffnung (24) hin verjüngenden Verlauf aufweist, und dass die verjüngend verlaufende Einfüllöffnung (24) einen steileren konischen Verlauf aufweist, als das verjüngend verlaufende Flächenelement (23).

2. Zusatzbehälter (20) nach Anspruch 1, **dadurch gekennzeichnet, dass** das Flächenelement (23) und die verjüngend verlaufende Einfüllöffnung (24) aus einem hitzeresistenten Material, insbesondere aus Metall, ausgebildet sind.

3. Zusatzbehälter (20) nach Anspruch 1 oder 2, **dadurch gekennzeichnet, dass** die Oberfläche des Flächenelements (23) und/oder der verjüngend verlaufenden Einfüllöffnung (24) mikroskopisch fein genoppt ist und flüssigkeitsabweisende Wachskristalle aufweist.

4. Zusatzbehälter (20) nach einem der vorherigen Ansprüche 1 bis 3, **dadurch gekennzeichnet, dass** die Einwurföffnung (22) des Zusatzbehälters (20) schwenkbar gelagert ist.

5. Zusatzbehälter (20) nach einem der vorherigen Ansprüche 1 bis 4, **dadurch gekennzeichnet, dass** der Zusatzbehälter (20), insbesondere die Einwurföffnung (22) des Zusatzbehälters (20), ein Verschlusselement (30) zur lösbaren Befestigung an der Innenseite des Sammelbehälters (10) aufweist.

6. Zusatzbehälter (20) nach einem der vorherigen Ansprüche 1 bis 5, **dadurch gekennzeichnet, dass** der Zusatzbehälter (20) eine Aufnahme (31) zum Befestigen des Zusatzbehälters (20) an der Innenseite des Sammelbehälters (10) aufweist.

7. Sammelbehälter (10), mit einem Aufnahmeraum (11), einer Einwurföffnung, einer Mantelfläche, einer Innenmantelfläche und mit einem Behälterboden (13), **dadurch gekennzeichnet, dass** innerhalb des Sammelbehälters (10) wenigstens ein Zusatzbehälter (20) nach einem der Ansprüche 1 bis 6 angeordnet ist.

8. Sammelbehälter (10) nach Anspruch 7, **dadurch gekennzeichnet, dass** der Zusatzbehälter (20) im Bereich der Einwurföffnung (12), vorzugsweise unterhalb der Einwurföffnung (12), im Aufnahmeraum (11) des Sammelbehälters (10) angeordnet ist.

9. Sammelbehälter (10) nach Anspruch 7 oder 8, **dadurch gekennzeichnet, dass** der Zusatzbehälter (20) über die Aufnahme (31) des Zusatzbehälters (20) an der Innenseite des Sammelbehälters (10) lösbar befestigt ist.

10. Sammelbehälter (10) nach einem der vorherigen Ansprüche 7 bis 9, **dadurch gekennzeichnet, dass** der Sammelbehälter (10) an der Innenseite ein Befestigungs-/ Rasteinrichtung (15) zur lösbaren Befestigung des Verschlusselements (30) des Zusatzbehälters (20) aufweist,

## Claims

1. Additional container (20) to be disposed in a collecting container (210), comprising an uptake space (11), an insertion opening (12) and a container base (13), wherein the additional container (20) comprises an uptake space (21) and an insertion opening (22), wherein the additional container (20) comprises an uptake setting (23, 24) being arranged between the insertion opening (22) and the uptake space (21) of said additional container (20), and wherein the uptake setting (23, 24) comprises a surface element (23) adjoining to the inner edge of the insertion opening (22) and a filling opening (24) being tapered in the direction of the container interior, **characterized in that** the surface element (23) comprises a tapered course towards the filling opening (24) and that the tapered filling opening (24) comprises a steeper conical course than the tapered surface element (23).

2. Additional container (20) according to claim 1, **characterized in that** the surface element (23) and the tapered insertion opening (24) are made of a heat resistant material, in particular made of metal.

3. Additional container (20) according to claim 1 or 2, **characterized in that** the surface of said surface element (23) and/or of said tapered insertion opening (24) is microscopically fine studded and comprises liquid repellent wax crystals.

4. Additional container (20) according to anyone of claims 1 to 3, **characterized in that** the insertion opening (22) of said additional container (20) is pivotally mounted.

5. Additional container (20) according to anyone of claims 1 to 4, **characterized in that** the additional container (20), in particular the insertion opening (22) of said additional container (20), comprises a closure element (30) for a releasable attachment at the inner side of said collecting container (10).

6. Additional container (20) according to anyone of claims 1 to 5, **characterized in that** the additional container (20) comprises an uptake element (31) for fastening the additional container (20) on the inner side of the collecting container (10).

7. Collecting container (10), comprising an uptake space (11), an insertion opening, a lateral surface, an inner lateral surface and a container base (13), **characterized in that** inside of the collecting container (10) at least one additional container (20) according to anyone of claims 1 to 6 is provided.

8. Collecting container (10) according to claim 7, **characterized in that** the additional container (20) is arranged inside of the uptake space (11) of said collecting container (10) in the region of said insertion opening (12), in particular below said insertion opening (12).

9. Collecting container (10) according to claim 7 or 8, **characterized in that** the additional container (20) is releasably arranged on the inner side of said collecting container (10) via said uptake element (31) of said additional container (20).

10. Collecting container (10) according to anyone of claims 7 to 9, **characterized in that** the collecting container (10) comprises at the inner side a fastening/locking device (15) for the releasable attachment of the closure element (30) of said additional container (20).

## Revendications

1. Récipient supplémentaire (20) destiné à être reçu dans un récipient collecteur (10), qui présente un espace de réception (11), une ouverture d'alimentation (12) et un fond de récipient (13), dans lequel le récipient supplémentaire (20) présente une espace de réception (21) et une ouverture d'alimentation (22), dans lequel le récipient supplémentaire (20) présente une coulisse de réception (23, 24), qui est disposée entre l'ouverture d'alimentation (22) et l'espace de réception (21) du récipient supplémentaire (20), et dans lequel la coulisse de réception (23, 24) présente un élément plan (23) jouxtant l'arête intérieure de l'ouverture d'alimentation (22) et une ouverture de remplissage (24) s'étendant de manière à rétrécir en direction de l'intérieur de récipient du récipient supplémentaire (20), **caractérisé en ce que** l'élément plan (23) présente un profil se rétrécissant en direction de l'ouverture de remplissage (24), et **en ce que** l'ouverture de remplissage (24) s'étendant en se rétrécissant présente un profil conique plus raide que l'élément plan (23) s'étendant en se rétrécissant.

2. Récipient supplémentaire (20) selon la revendication 1, **caractérisé en ce que** l'élément plan (23) et l'ouverture de remplissage (24) s'étendant en se rétrécissant sont réalisés à partir d'un matériau résistant à la chaleur, en particulier à partir de métal.

3. Récipient supplémentaire (20) selon la revendication 1 ou 2, **caractérisé en ce que** la surface de l'élément plan (23) et/ou de l'ouverture de remplissage (24) s'étendant en se rétrécissant présente des grains fins microscopiques et présente des cristaux de cire hydrophobes.

4. Récipient supplémentaire (20) selon l'une quelconque des revendications précédentes 1 à 3, **caractérisé en ce que** l'ouverture d'alimentation (22) du récipient supplémentaire (20) est montée de manière à pouvoir pivoter.

5. Récipient supplémentaire (20) selon l'une quelconque des revendications précédentes 1 à 4, **caractérisé en ce que** le récipient supplémentaire (20), en particulier l'ouverture d'alimentation (22) du récipient supplémentaire (20), présente un élément de fermeture (30) destiné à être fixé de manière amovible au niveau du côté intérieur du récipient collecteur (10).

6. Récipient supplémentaire (20) selon l'une quelconque des revendications précédentes 1 à 5, **caractérisé en ce que** le récipient supplémentaire (20) présente un logement (31) servant à fixer le récipient supplémentaire (20) au niveau du côté intérieur du récipient collecteur (10).

7. Récipient collecteur (10) comprenant un espace de réception (11), une ouverture d'alimentation, une face d'enveloppe, une face d'enveloppe intérieure et un fond de récipient (13), **caractérisé en ce qu'**au moins un récipient supplémentaire (20) selon l'une quelconque des revendications 1 à 6 est disposé à l'intérieur du récipient collecteur (10).

8. Récipient collecteur (10) selon la revendication 7, **caractérisé en ce que** le récipient supplémentaire (20) est disposé dans la zone de l'ouverture d'alimentation (12), de préférence sous l'ouverture d'alimentation (12), dans l'espace de réception (11) du récipient collecteur (10).

9. Récipient collecteur (10) selon la revendication 7 ou 8, **caractérisé en ce que** le récipient supplémentaire (20) est fixé de manière amovible au niveau du côté intérieur du récipient collecteur (10) par l'intermédiaire de la réception (31) du récipient collecteur (20).

10. Récipient collecteur (10) selon l'une quelconque des revendications précédentes 7 à 9, **caractérisé en ce que** le récipient collecteur (10) présente, au niveau du côté intérieur, un dispositif de fixation/d'enclenchement (15) servant à fixer de manière amovible l'élément de fermeture (30) du récipient supplémentaire (20).
